# EUROPÄISCHE PATENTSCHRIFT

(11) **EP 0 288 090 B1**
(45) Veröffentlichungstag und Bekanntmachung des Hinweises auf die Patenterteilung: **25.09.1991**
(21) Anmeldenummer: 88106880.3
(22) Anmeldetag: 05.12.1985
(51) Int. Cl.: F02D 1/14, B60K 15/04

(54) **Vorrichtung zur Entlüftung von Kraftstofftanks**
Fuel vapour purging device for a fuel tank
Dispositif de dégazage de réservoir de carburant

(30) Priorität: 26.01.1985 DE 3502573
(43) Veröffentlichungstag der Anmeldung: 26.10.1988
(62) Teilanmeldung aus: 85115458.3
(73) Patentinhaber: ROBERT BOSCH GMBH, 70442 Stuttgart (DE)
(72) Erfinder: Breitkreutz, Helmut, Ing. grad., D-7121 Ingersheim (DE); Clement, Albrecht, Dipl.-Ing., F-7014 Kornwestheim (DE); Mayer, Dieter, Dipl.-Ing., D-7000 Stuttgart 30 (DE); Ruppmann, Claus, Dipl.-Ing., D-7000 Stuttgart 40 (DE); Walz, Dieter, Dipl.-Ing., D-7012 Fellbach (DE); Wild, Ernst, Dipl.-Ing., D-7251 Weissach 2 (DE); Zechnall, Martin, Dr. Ing., D-7141 Schwieberdingen (DE)

(56) Entgegenhaltungen:
- DE-A- 2 612 300
- US-A- 4 013 054
- US-A- 4 275 697
- US-A- 4 467 769

## Beschreibung

### Stand der Technik

Die Erfindung betrifft einen Gegenstand nach dem Oberbegriff des Anspruchs 1 <bzw. 15.> Bei bekannten Vorrichtungen dieser Art (US-A-4 275 697; US-A-4 013 054) werden die Zusammensetzung des Abgases erfassende λ-Sonden zur Steuerung von Tankentlüftungsventilen so eingesetzt, daß abhängig vom Signal der λ-Sonde ein solches Ventil kontinuierlich geöffnet bzw. geschlossen wird. Das Tankenlüftungsventil ist dabei jeweils zwischen einem Zwischenspeicher und dem Einlaß der Brennkraftmaschine angeordnet und elektrisch gesteuert; ein entsprechendes, jedoch pneumatisch gesteuertes Tankentlüftungsventil ist ferner bekannt aus DE-A-2 612 300.

Bemerkenswert ist aber bei allen bekannten Ausführungsformen von Tankentlüftungssystemen, die in Abhängigkeit zum Ausgangssignal einer λ-Sonde oder auch abhängig von einem Kraftstoffregelimpuls Tankentlüftungsventile ansteuern, daß eine Freigabe von Dämpfen aus dem Zwischenspeicher immer dann zugelassen wird, wenn sich aus dem Ausgangssignal der λ-Sonde eine magere Gemischzusammensetzung ergibt, während das Tankentlüftungsventil geschlossen oder nahezu geschlossen ist, wenn die λ-Sonde eine fette Gemischzusammensetzung anzeigt. Hierdurch soll eine ausgleichende Wirkung im Hinblick auf eine Verstetigung der Verhältnisanteile des der Brennkraftmaschine insgesamt zugeführten Kraftstoffluftgemisches erzielt werden, wobei aber die Aufbereitung des Kraftstoffluftgemisches über die in beiden US-Patentschriften vorgesehene Vergasung durch die Tankentlüftungsmittel unbeeinflußt bleibt. Das bedeutet, daß bei Anzeige eines entsprechend mageren Gemisches durch die λ-Sonde die Anfettung gleichzeitig und daher parallel über das Gemischaufbereitungssystem und die Tankentlüftung erfolgt.

Unterschiedlich hierzu ist lediglich die Tankentlüftungsvorrichtung nach der US-A-4 275 697, die das in eine Taktimpulsfolge umgewandelte Ausgangssignal der λ-Sonde, welches ursprünglich dem Solenoid einer Steuerdüse im Vergaser zugeführt ist, um für ein möglichst stöchiometrisches Gemisch zu sorgen, parallel dazu benutzt, die Tankentlüftung immer dann abzuschalten oder auf minimale Werte zu halten, wenn entweder eine minimale oder eine maximale Kraftstoffzugabe über den Vergaser erfolgt. In diesen beiden Fällen soll die zusätzliche Tankentlüftung zu einer nicht wünschenswerten Überfettung des Gemisches führen; bei Normalbetrieb bleiben die zusätzlichen, aus der Tankentlüftung stammenden Kraftstoffmengen ohne größeren Einfluß und werden letztlich auch, nämlich indirekt über die Reaktion der λ-Sonde, in ihrer Einwirkung auf die Gemischzusammensetzung, wenn auch mit Zeitverzögerung und unter Umständen phasenverschoben, in etwa ausgeregelt.

Die genannten Veröffentlichungen sind Beispiele dafür, daß man bei dem Betrieb von Brennkraftmaschinen bestrebt ist, die sich aufgrund und Abhängigkeit bestimmter Parameter (Kraftstoff-Temperatur, -Menge, Dampfdruck, Luftdruck, Spülmenge...) bildenden Kraftstoffdämpfe nicht lediglich ins Freie zu entlüften, sondern der Brennkraftmaschine wieder zuzuführen; üblicherweise so, daß der erwähnte, mit Aktivhohle gefüllte Zwischenspeicher vorgesehen ist, der die sich bildenden Kraftstoffdämpfe, beispielsweise bei stehendem Fahrzeug, aufnimmt und über eine Leitung dem Ansaugbereich der Brennkraftmaschine zuführt. Die bisher genannten Veröffentlichungen enthalten keine adaptiv lernenden Systeme für die Korrektur von Kraftstoffvorsteuergrößen. Eine solche adaptive Vorsteuerung wird beispielsweise in der DE 3341015 offenbart. Dort wird ein Lambda-Regelungsverfahren mit adaptiver Vorsteuerung beschrieben, in dem in Abhängigkeit vom vorliegenden Betriebszustand unterschiedliche Adaptionsvorgänge stattfinden. Das Problem der Adaptionsstörung durch die Tankentlüftung wird nicht betrachtet. Die US-A-4 467 769 beschreibt eine Lambda-geregelte Gemischbildung mit Tank-Entlüftung und adaptiver Korrektur von Vorsteuerwerten für die Kraftstoffzumessung. Die Tankentlüftung findet hier in Abhängigkeit von Betriebskenngrößen jedoch nur in den Phasen statt, in denen die Adaption ruht. In diesem Zusammenhang ist es ferner bekannt, daß die Tankentlüftung nur bei bestimmten Betriebszuständen der Brennkraftmaschine zugelassen wird (s. Bosch "Motronic"- Technische Beschriebung C5/1 vom August 1981; DE-OS 28 29 958).

Der den Aktivkohlefilter enthaltende Zwischenspeicherbehälter ist in der Lage, Kraftstoffdämpfe bis zu einer bestimmten Maximalmenge zu speichern, wobei eine Spülung des Filters während des Motorbetriebes durch den von der Brennkraftmaschine entwickelten Unterdruck im Ansaugtrakt erfolgt, wozu das Filter eine Öffnung zur Außenluft besitzt. Notwendigerweise ergibt sich daher auch dann, wenn man nur bei bestimmten Betriebsbedingungen die Spülung des Zwischenspeichers zuläßt, ein zusätzliches, auf diese Tankentlüftung zurückzuführendes Kraftstoffluftgemisch, welches als nicht gemessenes oder mit sinnvollem Aufwand nicht meßbares Gemisch das normalerweise mit hohem Berechnungsaufwand sehr exakt erstellt Kraftstoffzumeßsignal - bei einer Kraftstoffeinspritzanlage die Dauer des Einspritzsteuerbefehls tᵢ - und die sich hierdurch ergebende, der Brennkraftmaschine zugeführte Kraftstoffmenge verfälscht. Eine solche, insbesondere auch das Fahrverhalten unter bestimmten Bedingungen beeinflussende zusätzliche Kraftstoffmenge, die in den Extremfällen als Tankentlüftungsgemisch auch aus nahezu 100 % Luft oder 100 % Kraftstoffdampf bestehen kann, ist auch dann nicht akzeptierbar, wenn man den Einfluß dieser Störgröße durch pneumatische Stellglieder unmittelbar auf den von der Brennkraftmaschine entwickelten Saugrohrdruck bezieht oder die Zuführung des Tankentlüftungs-Gemisches durch eine elektronische Ein/Aus-Steuerung für besonders empfindliche Betriebszustände, etwa Leerlauf, völlig ausschließt.

Der Erfindung liegt daher die Aufgabe zugrunde, eine Vorrichtung zu schaffen, die das in seinen Verhältnisanteilen bzw. seinen Mengen nicht vorgebbare Tankentlüftungs-Gemisch in einer solchen Weise dem Ansaugtrakt der jeweiligen Brennkraftmaschine zuführt, daß sich einerseits eine wirksame Entlüftung des Zwischenspeichers, andererseits aber kein störender Einfluß auf die unter der Führung einer λ-Regelung arbeitende Kraftstoffdosierung für die Brennkraftmaschine ergibt.

### Vorteile der Erfindung

Die Erfindung löst diese Aufgabe mit den kennzeichnenden Merkmalen des Anspruchs 1 <bzw. 15> und hat den Vorteil, daß trotz des Umstandes, daß das Ausmaß des Tankentlüftungseinflusses sich einer rechnerischen Vorhersage entzieht, dennoch sowohl die eigentliche Kraftstoffdosierung auf den Tankentlüftungseinfluß abgestimmt werden kann als auch Maßnahmen getroffen werden, um bei den sogenannten adaptiv lernenden Systemen (adaptive Vorsteuerungssysteme) dafür zu sorgen, daß durch die nicht vermeidbaren, längerfristigen Abweichungen des Reglerausgangs bei Vorliegen einer Tankentlüftung, die insofern nur auf diesen zusätzlichen Einfluß zurückzuführen sind, an sich ungewollte Vorsteuer-Korrekturen nicht eingeführt werden, wodurch das Adaptionsverhalten insgesamt nachhaltig gestört werden würde.

Auf diese Weise gelingt es, auch den Tankentlüftungsbereich adaptiv vorzusteuern, wobei die TE bei Start, Schubabschaltung und bei inaktiver Lambda-Regelung auf einen Minimalwert gesetzt wird; ferner ist es möglich, eine Grenzwertregelung um den Grenzwert eines minimal zulässigen Adaptionswertes der Tankentlüftung einzuführen.

Grundsätzlich verursacht die durch die Tankentlüftung hervorgerufene Abweichung des Regelfaktors vom Sollwert ein Weglaufen eines Korrekturwerts, der im vorliegenden Fall allerdings mit Vorteil so in der Berechnung des normalen Einspritzsignals, hier bezogen auf eine Kraftstoffeinspritzanlage, berücksichtigt wird, daß unabhängig von Last und Drehzahl eine konstante Kraftstoff- bzw. Luftmenge kompensiert wird. Auf diese Weise ist es möglich, den Einfluß der Tankentlüftung auf die Lambda-Regelung und die dazu gehörige Adaption der Vorsteuerung des Kraftstoffeinspritzsignals auszuschalten. Bei Veränderung in der Tankentlüftungs-Gemischzusammensetzung und bei Lastwechsel läßt sich daher eine Beeinträchtigung des Fahrverhaltens vermeiden.

Durch die in den Unteransprüchen aufgeführten Maßnahmen sind vorteilhafte Weiterbildungen und Verbesserungen der im Hauptanspruch angegebenen Vorrichtung möglich. Hier ist vorteilhaft, daß das Tankentlüftungsventil in der Tankentlüftungsleitung zwischen Filter und Saugtrakt von einem zugeordneten Steuergerät periodisch angesteuert wird, wobei die Periode sich aus dem Wechsel zwischen Öffnen und Schließen des Ventils ergibt und durch eine Variation dieses Verhältnisses Öffnungsdauer zu Schließdauer (was dem Tastverhältnis der Tankentlüftungsansteuerung entspricht) eine entsprechende Verstellung der Tankentlüftung-Gemischmenge erzielt werden kann. Auf diese Weise kann über einen weiten Bereich in Abhängigkeit zum Lambda-Regelfaktor auch die Tankentlüftung im Sinne einer Regelung in das Gesamtverhalten der Brennkraftmaschine einbezogen und realisiert werden.

### Zeichnung

Ausführungsbeispiele der Erfindung sind in der Zeichnung dargestellt und werden in der nachfolgenden Beschreibung näher erläutert. Es zeigen:
- Fig. 1: stark schematisiert das Grundprinzip der Tankentlüftung mit Tankentlüftungsventil mit kontinuierlich änderbarem Öffnungsquerschnitt und elektronischem Steuergerät,
- Fig. 2: ein Blockschaltbild einer adaptiven Tankentlüftungsregelung mit möglicher Einflußnahme auf die vom Kraftstoffdosiersystem der Brennkraftmaschine zugeführten Kraftstoffmenge,
- Fig. 3: Kurvenverläufe über der Zeit des Tankentlüftungsverlaufs, des Tastverhältnisses der Ansteuerimpulsfolge, der adaptiven Vorsteuerung bei Tankentlüftung und des Lambda-Regelfaktors und
- Fig. 4: den Bereich der Tankentlüftungsadaption im Lastdrehzahldiagramm.

### Beschreibung der Ausführungsbeispiele

In Fig. 1 ist ein Kraftstoffbehälter oder Tank 10 gezeigt, der ausschließlich über ein in einem Zwischenspeicherbehälter 11 befindliches Aktivkohlefilter be-und entlüftet wird, wobei der aus dem Tank verdampfende Kraftstoff bis zu einer begrenzten Maximalmenge im Aktivkohlefilter gespeichert wird. Dieser gespeicherte Kraftstoff wird dann die laufender Brennkraftmaschine - in Fig. 1 ist lediglich der Ansaugbereich 12 mit Drosselklappe 12a dargestellt - in den Motor abgesaugt.

Die Zumessung des aus dem Bereich der Tankentlüftung abgesaugten Kraftstoffs oder des dort gebildeten, in seinen Verhältnisanteilen nicht bestimmbaren Kraftstoffluftgemisches erfolgt über ein spezielles Tankentlüftungsventil 13 so, daß in allen Betriebszuständen des Systems keine Beeinträchtigung von Fahrverhalten und Abgasverhalten und keine Beeinträchtigung der an der Kraftstoffzumessung beteiligten Regelkreise und adaptiver Systeme auftritt.

Die Ansteuerung des Tankentlüftungsventils 13 erfolgt auf dessen Magnetteil 13a von einer Steuerung Tankentlüftung (TE) 34, wobei diese eine Ansteuerimpulsfolge mit veränderbarem Tastverhältnis TV ausgibt, wodurch sich eine geeignete Variation des Öffnungsquerschnitts des Tankentlüftungssystems 13 einstellen läßt. Dabei kann die Kennlinie des Tankentlüftungsventils 13 zwischen Minimaldurchsatz Qmin und Qmax über dem Tastverhältnis angenähert linear, gegebenenfalls auch exponentiell verlaufen, was in die Berechnung einbezogen werden kann.

Die folgenden Angaben beziehen sich auf speziell numerische Daten eines geeigneten Tankentlüftungsventils mit in Abhängigkeit zum Tastverhältnis der Ansteuerimpulsfolge kontinuierlich veränderbarem Durchlaßquerschnitt.

Mit Vorteil basiert das Tankentlüftungsventil auf dem Hubmagnetprinzip, welches im stromlosen Zustand offen ist und einer geeigneten Taktfrequenz-Impulsfolge von 10 Hz angesteuert wird. Hierbei ergibt sich dann bei einem Druckunterschied Δp = 20 mbar ein Maximaldurchsatz von 2<Q≦4 m³/h und ein Minimaldurchsatz beim gleichen Druckunterschied von 0<Q≦0,1 m³/h, wobei bei diesem bevorzugten Ausführungsbeispiel die über das Tastverhältnis herstellbare Variation zwischen Qmin und Qmax im Verhältnis 1:20 liegen kann.

In diesem Zusammenhang wird darauf hingewiesen, daß die nachfolgenden Ausführungen sich im wesentlichen auf die Anwendung der Tankentlüftung auf eine Kraftstoffeinspritzanlage beziehen, so daß im folgenden für die Einspritzung gebräuchliche Bezeichnungen verwendet werden. Hierdurch wird die Erfindung jedoch nicht auf die Zuordnung zu einer Kraftstoffeinspritzanlage eingeschränkt, sondern umfaßt Anwendungsmöglichkeit bei beliebigen Kraftstoffzumeßeinrichtungen für Brennkraftmaschinen.

Die Grundfunktion einer Kraftstoffeinspritzanlage kann daher so verlaufen, daß für die Erstellung des Kraftstoffzumeßsignals in Verbindung mit einem Lambda-Regelkreis in einer Multiplizierstufe, ausgehend von dem Ausgangssignal eines dargestellten Lastsensors, beispielsweise eines Luftmengenmessers, und eines Drehzahlgebers ein Lastsignal, nämlich ein Einspritzzeitdauersignal t_{L} erzeugt und einer weiteren, nachgeschalteten Multiplizierstufe, letztlich für die Ansteuerung des oder Einspritzventile, zugeführt wird. Die zweite Multiplizierstufe korrigiert die Einspritzzeitdauer mit einem Korrekturfaktor F_{R}, der als Lambda-Korrekturfaktor hinter einem Vergleicher aus dem von der Lambda-Sonde erzeugten Lambda-Istwert und einem Lambda-Sollwert von einem Lambda-Regler 22 erzeugt wird, der in Fig. 2 gezeigt ist.

Der Erfindung gelingt es nun, auch die Tankentlüftung TE ergänzend adaptiv auszubilden, mit anderen Worten, die an der Tankentlüftung beteiligten Komponenten, Schaltmittel, Regel- und Steuerungsabläufe sind so beschaffen, daß das, was die Tankentlüftung an zusätzlichem Gemisch für die Brennkraftmaschine bringt, bei der eigentlichen Gemischbildung wieder abgezogen wird, was sich als besonderer Vorteil bei solchen Gemischaufbereitungssystemen und Kraftstoffeinspritzanlagen ergibt, die selbst über eine adaptive Vorsteuerung zur Lambda-Regelung verfügen und bei denen daher die Tankentlüftung gewisse Schwierigkeiten deshalb bereiten kann, weil diese adaptive Vorsteuerung (Grundadaption) üblicherweise die längerfristigen Abweichungen des Reglerausgangs (Lambda-Regler) als Maß für eine Korrektur der Vorsteuerung benutzt - die Erfindung ermöglicht die Beibehaltung der Vorteile einer Adaption der Vorsteuerung in deren Ausdehnung.

Im Blockschaltbild der Fig. 2 ist daher schematisch und ohne auf spezielle Detaillösungen einzugehen, im oberen Bereich der Lambda-Regelkreis für die Gemischaufbereitung, beispielsweise durch eine Kraftstoffeinspritzanlage mit Grundadaption dargestellt und im unteren Teil die Erweiterung dieses Grundprinzips auf eines adaptive Vorsteuerung der Tankentlüftung.

In Fig. 2 erzeugt der der Istwert-Sollwertvergleichsstelle 20 für das Ausgangssignal der Lambda-Sonde nachgeschaltete Lambda-Regler 22 den Lambda-Korrekturfaktor F_{R}, der zu einer Eingriffsstelle 19 führt, wo, multiplikativ und additiv, vorzugsweise multiplikativ, eine von anderen Komponenten des Gemischaufbereitungssystems, beispielsweise Kraftstoffeinspritzanlage, erzeugte effektiv Einspritzzeitdauer t_{L} · πᵢ · Fᵢ zugeführt ist.

Ein weiterer Eingriff in die Einspritzzeitdauer erfolgt dann bein 30; dieser Eingriff dient bzw. ist repräsentativ dargestellt zur Anpassung der Vorsteuerung (Grundadaption). Hierzu wird das Ausgangssignal F_{R} des Lambda-Reglers 22 über einen Tiefpaß 23 geglättet, also einer Mittelwertbildung unterworfen und das geglättete oder Mittelwertsignal F̅_{R} des Korrekturfaktors wird nach einer Vergleichsstelle 31 über einen Schalter S3 zum Grundadaptionsblock 32 geführt, der üblicherweise ein Regler ist. In einem nachgeschalteten Multiplizierblock 33 erfolgt noch eine Multiplikation mit einem normierten Drehzahlwert; auch können nichtdargestellte Speicher vorgesehen sein, die den Wert der Vorsteuergrundadaption beispielsweise für Zeiträume zwischenspeichern, während welcher ein Lambda-Signal, etwa wegen inaktiver Lambda-Sonde, nicht zur Verfügung steht.

Der Regler 32 für die Grundadaption verstellt seine Ausgangsgröße für den an der Eingriffsstelle 30 sich ergebenden, von ihm herrührenden multiplikativen oder additiven Faktor so lange, bis der Mittelwert der Ausgangsgröße des Lambda-Reglers 22 dem an der Vergleichsstelle 31 anliegenden Sollwert, der vorzugsweise den neutralen Wert 1 annimmt, entspricht. Es versteht sich, daß diese Vorsteuerungs-Grundadaption verschiedene Korrekturwerte - drehzahlproportional, drehzahlunabhängig, die je nach Lastzustand der Brennkraftmaschine additiv oder multiplikativ korrigierend in die errechnete Einspritzzeitdauer eingreifen, umfassen kann, was nicht dargestellt ist.

Die adaptive Vorsteuerung der Tankentlüftung, die der Vorsteuerungsadaption der Einspritzzeitdauer zugeordnet ist, umfaßt zunächst eine Logikschaltung oder Ablaufsteuerungsschaltung, die bei 34 repräsentativ für alle denkbaren Ausführungsformen, auch in softwaremäßiger Ausführung, dargestellt ist, sowie einen zugeordneten Block 35 für die TE-Adaption, der alternativ über den schon erwähnten Schalter S3 vom Mittelwert des Lambda-Korrekturfaktors F̅_{R} beaufschlagt ist. Daher wird bei diesem Ausführungsbeispiel der Regelfaktor F_{R} benutzt, um auf die Tankentlüftung einzugreifen, wobei eine Adaption natürlich auch auf den Lastwert t_{L}, beispielsweise additiv, denkbar wäre.

Ferner gelangen zum Block 35 zur TE-Adaption Angaben vom Block 34 der Ablaufsteuerung TE, hauptsächlich über das Tastverhältnis der Ansteuerimpulsfolge für das Tankentlüftungsventil 13, aktive Lambda-Regelung, übergang auf Vorsteuer-Kennfeld u. dgl. Über einen Grenzwerterfassungsblock 36 ergibt sich vom Ausgang des TE-Adaptionsblocks 35, an welchem ein Wert der adaptiven Vorsteuerung bei Tankentlüftung (ATE) anliegt, eine Mitteilung darüber, ob dieser Korrekturfaktor ATE (Adaptionswert) einen negativen Schwellwert (ATEmin) oder einen positiven Schwellwert ATEpos erreicht hat, welche Schwellwerte auch als Fettanschlag bzw. Mageranschlag bezeichnet werden können. Der Adaptionswert ATE gelangt über eine Zwischenmultiplizierstufe 37, an welcher wiederum, damit die beiden Eingriffswerte der Grundadaption und der TE-Adaption gleichwertig sind, ein normierter Drehzahlwert zugeführt wird, sowie über einen Schalter S4 zu einer weiteren Eingriffsstelle 38 im Verlauf der tᵢ-Aufbereitung, wo multiplikativ oder additiv eingegriffen werden kann.

Nachgeschaltet ist dann noch eine Multiplizierstufe 39 mit einem Drehzahlwert n, so daß sich an einer Additionsstelle 40 eine Kraftstoff/Zeit-Luftmasse/Zeit-Gemischangabe ergibt, der dann an der Stelle 41 noch das TE-Gemisch zugeführt wird.

Dabei kann die das TE-gemischführende Tankentlüftungsleitung vom Tankenlüftungsventil 13 vor der Drosselklappe an den Saugtrakt der Brennkraftmaschine angeschlossen sein, wodurch die Menge des abgesaugten TE-Gemisches bei gleichbleibendem Querschnitt des TE-Ventils 13 in etwa konstant bleibt, da der Unterdruck vor der Drosselklappe in etwa konstant ist und die Menge mit der Wurzel des Unterdrucks anwächst. Tatsächlich variiert der Unterdruck etwas über Last und Drehzahl auch vor der Drosselklappe, so daß die Öffnung des TE-Ventils 13 im weiter vorn schon erwähnten Kennfeld KFTE = f (n, t_{L}) etwas korrigiert werden muß, um eine konstante Menge Q_{TE} zu erreichen. Eine konstante Menge ist auch für die adaptive Steuerung hilfreich, da sie durch einen additiven Korrekturwert kompensiert werden kann. Wie erwähnt gelten daher die folgende Gleichungen:

${\text{Δp = p}}_{\text{LUFT}} {\text{- p}}_{\text{DK}}$
${\text{Q}}_{\text{TE}} {\text{= const · TVTE · (Δp)}}^{\text{1/2}}$

Bei einer ebenfalls möglichen Einleitung des TE-Gemisches hinter der Drosselklappe - hierauf wird weiter hinten noch anhand einer Tabelle eingegangen - ins Saugrohr würde der Unterdruck und damit die Menge wesentlich stärker variieren, so daß gerade im Leerlauf, wo die Tankentlüftung besonders störend sein kann, diese TE-Menge am größten wäre und bei steigender Last, wo sie immer weniger stört, als Spülmenge immer geringer würde.

Unter Zugrundelegung des Blockschaltbilds der Fig. 2 gelten folgende Grundfunktionen.

Die Abweichung des Lambda-Regelfaktors vom Sollwert F_{R} = 1 verursacht ein Weglaufen eines Korrekturwertes, der in die Berechnung des Einspritzsignals additiv zur Luftmenge eingerechnet wird, wie weiter vorn erläutert, so daß unabhängig von Last und Drehzahl eine konstante Kraftstoff- bzw. Luftmenge kompensiert wird (adaptive Vorsteuerung). Entsprechend dem Blockschaltbild der Fig. 2 ergibt sich dann für

${\text{t}}_{\text{i}} {\text{= (t}}_{\text{L}} {\text{+ATE·n}}_{\text{o}} {\text{/n)·π}}_{\text{i}} {\text{F}}_{\text{i}} \text{+TVTE}$

Die Tankentlüftung wird bei Start, bei Schubabschalten und bei inaktiver Lambda-Regelung auch einen Minimalwert gesetzt; ein definiertes Gemisch soll Start und Wiedereinsetzen nach Schubabschalten ermöglichen.

Der weitere Ablauf der adaptiven Vorsteuerung bei Tankentlüftung entsprechend dem Blockschaltbild der Fig. 2 unter Einbeziehung der Angaben aus dem Vorsteuerkennfeld wird im folgenden anhand der Kurvenverläufe der Fig. 3 "Zeitablauf der Tankentlüftung" genauer erläutert: diese Funktionsangaben sind daher Teil der erfinderischen Gesamtkonzeption für die Tankentlüftung.

Ist die Lambda-Regelung aktiv, also der Schalter S5 vor dem Lambda-Regler 22 geschlossen, wobei ein entsprechendes Signal auch zur Ablaufsteuerung 34 gelangt, dann setzt die TE-Steuerung weich ein und das Tastverhältnis der Tankentlüftung TVTE wird, wie bei b) in Fig. 3 gezeigt, rampenförmig, jedoch mit Änderungsbegrenzung 1, von einem vorgegebenen Minimalwert TVTEmin1 ausgehend erhöht. Die Steigung des Tastverhältnisses der Ansteuerimpulsfolge für das TE-Ventil ist dabei so gewählt, daß die weiter unten noch zu erläuternde Vorsteuerung die sich hierdurch ergebende Störung im Gemischhaushalt der Brennkraftmaschine rechtzeitig kompensieren kann.

Die durch diese Änderung hervorgerufene Abweichung des Lambda-Regelfaktors - vergleiche den Kurvenverlauf bei a), wo zu dem Zeitpunkt der TVTE-Erhöhung von einem Kraftstoffanteil im TE-Gemisch von 100 % (voraussetzungsgemäß) ausgegangen wird, vom Sollwert F_{R} = 1 (vergleiche Kurvenverlauf d) bei Fig. 3 in Richtung fett verursacht das Weglaufen des Korrekturwertes, der dann so in die Berechnung des Einspritzsignals eingerechnet wird, daß unabhängig von Last und Drehzahl eine konstante Kraftstoff- bzw. Luftmenge kompensiert wird, so daß sich die adaptive Vorsteuerung bei Tankenlüftung ergibt - s. auch den Verlauf des Adaptionswertes ATE bei c) in Fig. 3, der bis auf einen maximalen negativen Wert ATEmax ansteigt und so, wie weiter vorn im Blockschaltbild der Fig. 2 schon erläutert, als adaptive Vorsteuerung bei Tankentlüftung auf die Lambda-Regelung einwirkt.

Das Tastverhältnis wird so lange erhöht, bis der Adaptionswert ATE einen minimalen negativen Schwellwert ATEmin, der auch als Fettanschlag bezogen auf den Adaptionswert, bezeichnet werden kann, erreicht hat. Anschließend setzt eine Grenzwertregelung ein. Vorher kann im übrigen das Tastverhältnis TVTE bei t₁ schon einen Vorsteuer-Anschlagwert erreicht haben, der sich aus dem Vorsteuerkennfeld ergeben kann; daher wird das Tastverhältnis bis zum Zeitpunkt t₂, bei welchem der negative Schwellwert ATEmin erreicht ist, nicht mehr verändert. Anschließend, also ab t₂, wird das Tastverhältnis TVTE dekrementiert, bis die erwähnte Schwelle wieder (in positiver Richtung) unterschritten wird. Von da an wird im Tastverhältnis wieder inkrementiert, bis die Schwelle wieder in negativer Richtung überschritten wird usw. Auf diese Weise ergibt sich um den negativen Minimalwert eine Dauerschwingung (Grenzwertregelung), wobei die Änderungsbegrenzung in der Verstellung des Tastverhältnisses wie ein Integral-Anteil (ITE) wirkt, daher ergibt sich

${\text{TVTE = KFTE(n,t}}_{\text{L}} \text{) - ITE(ATEmin)}$

Im allgemeinen nimmt zunehmender Betriebsdauer der Kraftstoff aus dem Zwischenspeicher ab, so daß bei dieser Grenzwertregelung der Vorsteuerwert aus dem Kennfeld erreicht wird und daher das Tastverhältnis während einer vorgegebenen Zeitdauer, währen welcher der Adaptionswert ATE vom negativen Anschlag in positiver Richtung läuft, konstant bleibt.

Erreicht der Adaptionswert einen positiven Schwellwert ATEmax, dann bedeutet dies, daß das Filter ausreichend gespült ist - die beiden Schwellwertangaben gelangen über den Schwellwertblock 36 zur Ablaufsteuerung 34 - und das Tastverhältnis wird dann, nämlich ab dem Zeitpunkt t₃ schrittweise auf einen zweiten Minimalwert TVTEmin2 gefahren.

Gleichzeitig und nach Erreichen dieses Minimalwertes ist es dann möglich, die Grundadaption über dem Block 32 (= Adaption ohne TE) durch Umschalten des Schalters S3 für eine vorgegebene (programmierbare) Zeit (in der Größenordnung von einigen Minuten) freizugeben.

Nach Ablauf dieser Zeit wird das TE-Gemisch überprüft, indem der soeben erläuterte Steuerungsablauf durch den Block 34 mit dem Aufregeln des Tastverhältnisses von vorn beginnt - hierbei ist noch darauf hinzuweisen, daß die Abregelung des Tastverhältnisses mit einer Änderungsbegrenzung 2 auf den Minimalwert TVTEmin2 erfolgt, die eine schnellere Veränderung des Tastverhältnisses auf kleine Durchlaßquerschnitte des Tankentlüftungsventils ermöglicht.

Diese Adaption der Tankentlüftungsvorsteuerung beschränkt sich zweckmäßigerweise auf einen Last-Drehzahl-Bereich, der nur unterhalb Luftmengenschwelle wirksam ist, wie dies in Fig. 4 dargestellt ist, da sie nur in diesem Bereich genau genug zu berechnen ist. Im übrigen wird der adaptierte Wert ATE zweckmäßigerweise nur bei laufendem Motor in einem nicht erwähnten, dem Block 35 der TE-Adaption zugeordneten Speicher gespeichert - zur Anwendung etwa bei zwischenzeitlich inaktiver λ-Sonde-, bei Abstellen des Motors wieder gelöscht.

Oberhalb des in Fig. 4 angegebenen Bereichs wird die TE-Vorsteuerungsadaption unterbrochen, und der letzte adaptierte Wert ATE wird in dem nicht dargestellten, dem Block 35 zugeordneten Speicher zwischengespeichert. Oberhalb des Wirksamkeitsbereichs der TE-Vorsteuerungsadaption entsprechend Fig. 4 kann über das Kennfeld KFTE so viel Tankentlüftungsgemisch ausgegeben werden, daß der Einfluß auf die Lambda-Regelung vernachlässigt werden kann (die TE-Menge ist proportional zur Luftmenge), so daß in diesem Teilbereich Grundadaption auch während der Tankentlüftung wirksam sein kann - mit anderen Worten, der Schalter S3 ist in diesem Fall auf den Block 32 geschaltet, was ebenfalls von der Ablaufsteuerung 34 durch Auswertung entsprechender Last- und Drehzahlangaben erfolgen kann.

Die auf der nächsten Seite 11 angegebene Ablaufsteuerung für die Ansteuerung des Tankentlüftungsventils in Form eines Flußdiagramms gibt die Funktion der Ablaufsteuerung 34 in Software-Begriffen an. Es versteht sich daher, daß, obwohl die Erfindung zum besseren Ver

ständnis anhand eines Blockschaltbilds unter Verwendung von Einzelkomponenten erläutert wurde, auch eine softwaremäßige Ausführung der erfindungsgemäßen Einrichtung mittels eines Mikrorechners oder Mikrocomputers ohne weiteres innerhalb des erfindungsgemäßen Rahmens liegt und durchgeführt werden kann; eine solche Ausführungsform stellt für den Fachmann auf dem Gebiet der Kraftstoffzumessung bei Brennkraftmaschinen kein Problem dar, da er notfalls auch Fachleute auf dem Gebiet der Datenverarbeitungstechnik heranziehen kann.

Folgende Varianten der Vorsteuerung der Tankentlüftung seien noch erwähnt und sind im übrigen in der auf Seite 24 in Form einer Tabelle übersichtlich zusammengefaßt.
1. Zur Erzielung einer konstanten TE-Menge pro Zeit (Variante 1.1) wird die Tankentlüftungsleitung vor der Drosselklappe dem Ansaugtrakt zugeführt, wie weiter vorn schon erläutert. Da in diesem Fall die Menge des abgesaugten TE-Gemisches bei gleichbleibendem Querschnitt des Tankentlüftungsventils in etwa konstant ist, braucht dieses, um die weiter vorn erwähnten Funktionen und Werte zu realisieren, nur eine vergleichsweise kleine Variationsfähigkeit aufzuweisen, zur Einhaltung der Minimal- und Maximalwerte, die bei etwa 1:20 liegt.
   Die weiteren Alternativen der Vorsteuerung sind nach den verschiedenen Bewertungskriterien in Form der weiter vorn schon erwähnten tabellenartigen Entscheidungsmatrix zusammengefaßt (S. 24).
2. Um einen konstanten relativen TE-Fehler zu erzielen (Var. 1.2), wird auch hier die Tankentlüftung vor der Drosselklappe eingeleitet. Das Kennfeld wird so ausgelegt, daß die TE-Menge proportional zur Luftmenge ist (bis zu einer bestimmten maximalen Luftmenge, ca. das 10 fache der Leerlaufmenge). Dann ist der relative Fehler in diesem Last- und Drehzahlbereich konstant. Allerdings ist die Spülmenge im Leerlaufgebiet relativ klein; mit:

   ${\text{KFTE ∼ (Δp)}}^{\text{-1/2}} {\text{·Q}}_{\text{L}}$ Variation 1:8

   folgt:

   ${\text{Q}}_{\text{TE}} {\text{= const·Q}}_{\text{L}}$
3. Zur Erzielung einer konstanten TE-Menge pro Umdrehung (Var. 2.1) müßte die Einleitung der Tankentlüftung hinter die Drosselklappe im Saugrohr erfolgen, wobei jedoch der Unterdruck wesentlich stärker variieren würde. Bei steigendem Unterdruck ist dann die Strömung nicht mehr laminar, sondern auf jeden Fall turbulent, bis zum Erreichen des kritischen, Druckverhältnisses, bei dem die Strömung die Schallgeschwindigkeit erreicht; bei überkritischem Druckverhältnis ist dann die Menge konstant. Die Berechnung hierfür ist komplex, und die folgenden Angaben stellen lediglich eine grobe Abschätzung dar, die auf der Annahme beruhen, daß die Gleichung nach Bernoulli gilt.
   Dabei muß einerseits das TE-Ventil eine wesentlich größere Variation bewältigen, um die obengenannten Minimal- und Maximalmengen einzuhalten, und zwar eine Variation von 1:110; wegen Q_{TEmin/max} = 1/20; Δp_{min/max} = 30/900.
   Andererseits müßte, um zu erreichen, daß der Fehler durch die Tankentlüftung pro Umdrehung konstant ist, das Tankentlüftungskennfeld eine größere Variation aufweisen, was für eine additive Adaption - hier additiv auf t_{L}) hilfreich ist.
   Es gilt dann näherungsweise:

   ${\text{Q}}_{\text{TE}} {\text{= const·KFTE(Δp)}}^{\text{1/2}}$
   ${\text{Δp = p}}_{\text{LUFT}} {\text{- p}}_{\text{SAUG}}$
   30 < Δp < 900 mbar

   mit KFTE ∼ (Δp)^{-1/2}/n Variation 1:22 (bei Variation Drehzahl 1:4)
   folgt: Q_{TE} = const/n → Δt_{L} = const
4. Zur Erzielung eines konstanten Vorsteuerwerts (Variante 2.2)erfolgt die Einleitung der Tankentlüftung ebenfalls im Saugrohr, also hinter der Drosselklappe, wobei bei der einfachsten Vorsteuerung, einem Festwert anstelle des Kennfeldes, Unterdruck und damit die Menge viel stärker variieren würden, so daß gerade im Leerlauf-und Anfahrt-Bereich, wo die Tankentlüftung besonders stört, die Tankentlüftungsmenge am größten wäre, und bei steigender Last, wo die Tankentlüftung immer weniger stört, die Spülmenge immer geringer würde, wie es aus dem seitherigen System bekannt ist. Der Fehler wäre in einem luftmengenmessenden System von verschiedenen Größen wie Last (aus Luftmenge) und Drehzahl abhängig; eine Adaption daher besonders aufwendig, wobei näherungsweise gilt:

   Q_{TE} = const·(Δp)^{1/2}

   Dabei sind die Varianten 1.1 und 1.2 für Systeme geeignet, die einen näherungsweise konstanten Druckabfall vor der Drosselklappe erzeugen (Luftmengenmesser mit Stauklappe). Systeme mit vor allem im Leerlauf sehr kleinem Druckabfall (HLM, Alpha/n, P/n) sind nur mit Variante 2.1 abzudecken. Wenn diese Variante 2.1 der Vorsteuerung der TE gewählt werden muß (additiv auf t_{L}), sind entsprechende Maßnahmen einzusetzen. Die Einrechnung der TE-Adaption erfolgt dann additiv auf t_{L}, der Adaptionsbereich ist dann durch eine t_{L}-Schwelle nach oben zu begrenzen.

## Patentansprüche

1. Verfahren zur Entlüftung von Kraftstofftanks bei Brennkraftmaschinen o. dgl., deren Gemischzusammensetzung durch eine Lambdaregelung mit Vorsteueradaption bestimmt wird, und bei dem die im Kraftstofftank entstehenden Kraftstoffdämpfe in einem Aktivkohle-Filterbehälter gesammelt und als Tankentlüftungsgemisch (TE-Gemisch) in Abhängigkeit zu ausgewählten, mindestens das Ausgangssignal einer Lambdasonde umfassenden Betriebsbedingungen, durch kontinuierliche Veränderung des Durchlaßöffnungsquerschnittes eines zwischen den Zwischenspeicher und die Brennkraftmaschine geschalteten, elektrisch gesteuerten Tankentlüftungsventils, gesteuert zur Brennkraftmaschine abgegeben werden,
dadurch gekennzeichnet,
- daß zur Kompensation des Einflusses des Tankentlüftungsgemisches auf die Zusammensetzung des Gesamtgemisches ein Adaptionsfaktor (ATE) als Funktion des gemittelten Lambda-Regelfaktors gebildet wird,
- daß der Adaptionsfaktor (ATE) die Grundeinspritzmenge additiv oder multiplikativ beeinflußt,
- der Adaptionsfaktor (ATE) mit einem oder mehreren Werten verglichen wird (36)
- und je nach Ergebnis des Vergleichs eine Verkleinerung oder Vergrößerung des Durchlaßöffnungsquerschnittes des TE-Ventils vorgenommen wird.

2. Verfahren nach Anspruch 1, dadurch gekennzeichnet, daß die adaptive Tankentlüftung durch Beeinflussung des berechneten Wertes der Kraftstoffmenge ferner von der Last (t_{L}) und/oder der Drehzahl (n) der Brennkraftmaschine im Sinne einer Beschränkung auf einen vorgegebenen Last-Drehzahl-Bereich abhängig ist.

3. Verfahren nach Anspruch 1 oder 2, dadurch gekennzeichnet, daß die Adaption multiplikativ oder additiv pro Zeit auf Luftmenge (Q_{L}) erfolgt oder additiv auf Einspritzmenge/Hub bzw. auf Lastsignal (t_{L}).

4. Verfahren nach Anspruch 1, 2 oder 3, dadurch gekennzeichnet, daß bei bestimmten Werten von Luftmengendurchsatz und Drehzahl das gemittelte Ausgangssignal als λ-Regelfaktor F̅_{R} des λ-Reglers (22) zwischen einem Grundadaptionsblock (32) für die adaptive Korrekturbeeinflussung der errechneten Kraftstoffmenge und einem Tankentlüftungs-Adaptionsblock (35) für die Herausgabe eines Adaptionswertes (ATE) der Tankentlüftung umschaltbar ist, so daß Grundadaption durch die Tankentlüftung unbeeinflußt bleibt.

5. Verfahren nach Anspruch 4, dadurch gekennzeichnet, daß eine Ablaufsteuerschaltung (34) für die adaptive Vorsteuerung bei Tankentlüftung vorgesehen ist, die auch den Tankentlüftungs-Adaptionsblock (35) ansteuert, von dem ausgehend der Vorsteueradaptionswert (ATE) in den Berechnungsablauf für die der Brennkraftmaschine zuzuführende Kraftstoffmenge eingreift, so daß unabhängig von Last und Drehzahl eine konstante Kraftstoff- bzw. Luftmenge pro Zeit kompensiert ist.

6. Verfahren nach Anspruch 5, dadurch gekennzeichnet, daß ein bei vorgegebenen Maximal- und Minimalwerten (ATEₘₐₓ, ATEₘᵢₙ) des adaptiven Vorsteuerkorrekturwertes bei Tankentlüftung (ATE) ansprechender und die Ablaufsteuerschaltung (34) im Sinne einer entsprechend gerichteten Veränderung des Tastverhältnisses (TVTE) ansteuernder Grenzwerterfassungsblock (36) vorgesehen ist.

7. Verfahren nach einem der Ansprüche 4, 5 oder 6, dadurch gekennzeichnet, daß bei aktiver λ-Regelung das Tastverhältnis (TVTE) der Ansteuerimpulsfolge für das Tankentlüftungsventil (13) rampenförmig mit vorgegebener erster Änderungsbegrenzung von einem Minimalwert (TVTEₘᵢₙ₁) ausgehend erhöht wird, bis zum Erreichen eines negativen maximalen Schwellwerts ATEₘᵢₙ des Adaptionswerts (ATE) mit sich hieraus ergebender Reduzierung des Tastverhältnisses der Ansteuerimpulsfolge bis zur Unterschreitung des Schwellwerts und sich daran anschließender allmählicher Erhöhung zur Bildung einer Dauerschwingung um den negativen minimalen Schwellwert (ATEₘᵢₙ) - Grenzwertregelung.

8. Verfahren nach Anspruch 7, dadurch gekennzeichnet, daß bei durchlaufendem Anstieg des Adaptionswerts (ATE) vom negativen Anschlag in positiver Richtung das Tastverhältnis (TVTE) der Ansteuerimpulsfolge auf einem vorgegebenen, vorzugsweise aus dem Vorsteuerkennfeld stammenden Wert konstant gehalten und bei Erreichen eines positiven maximalen Anschlagswerts (ATEₘₐₓ) eine Änderung des Tastverhältnisses, vorzugsweise mit zweiter steilerer Änderungsbegrenzung, eingeleitet wird, mit gleichzeitiger Freigabe der Grundadaption im λ-Regelkreis der Kraftstoffmengenberechnung, insbesondere Einspritzsignalberechnung.

9. Verfahren nach Anspruch 8, dadurch gekennzeichnet, daß nach Freigabe der einer Adaption ohne Tankentlüftung entsprechenden Grundadaption für eine fest vorgegebene, programmierbare Zeit eine erneute Überprüfung des Tankentlüftungsgemisches durch Aufregelung des Tastverhältnisses erfolgt.

10. Verfahren nach einem der Ansprüche 5-9, dadurch gekennzeichnet, daß die Tankentlüftungs-Vorsteuerungsadaption auf einen vorgegebenen, unterhalb einer bestimmten Luftmengendurchsatzgrenze und unterhalb einer bestimmten Drehzahlgrenze wirksamen Last-Drehzahlbereich beschränkt ist und oberhalb dieses Bereichs bei Unterbrechung der Tankentlüftungs-Vorsteuerungsadaption und Freigabe der Grundadaption für die Kraftstoffmengenberechnung die Bestimmung des Tastverhältnisses für die Freigabe des Tankentlüftungsgemisches über das gespeicherte Kennfeld in Abhängigkeit zur Drehzahl und Last erfolgt.

11. Verfahren nach Anspruch 10, dadurch gekennzeichnet, daß beim Übergang aus dem Bereich der Tankentlüftungs-Vorsteuerungsadaption in den gesteuerten Kennfeldbereich der Tankentlüftungsgemischzugabe eine Zwischenspeicherung des letzten Adaptionswertes (ATE) erfolgt, mit welchem die adaptierte Tankentlüftungsvorsteuerung nach Rückkehr in den Adaptionsbereich einsetzt.

12. Verfahren nach einem der Ansprüche 7-11, dadurch gekennzeichnet, daß die Tankentlüftungs-Gemisch-Menge proportional zur Luftmenge gebildet wird und die Adaption multiplikativ wirkt.

13. Verfahren nach einem der Ansprüche 7-11, dadurch gekennzeichnet, daß die Tankentlüftungs-Gemisch-Menge unabhängig von der Drehzahl additiv pro Hub gebildet wird und die Adaption additiv auf das berechnete Vorsteuer-Einspritzsignal (t_{L}) wirkt.

14. Verfahren nach Anspruch 13, dadurch gekennzeichnet, daß der Bereich der Adaption nach oben durch eine t_{L}-Schwelle begrenzt wird (Fig. 4).

15. Vorrichtung zur Entlüftung von Kraftstofftanks bei Brennkraftmaschinen o. dgl. und zur Durchführung des Verfahrens nach einem der Ansprüche 1-14, wobei die Gemischzusammensetzung durch eine Lambdaregelung mit Vorsteueradaption bestimmt wird, und bei dem die im Kraftstofftank entstehenden Kraftstoffdämpfe in einem Aktivkohle-Filterbehälter gesammelt und als Tankentlüftungsgemisch (TE-Gemisch) in Abhängigkeit zu ausgewählten, mindestens das Ausgangssignal einer Lambdasonde umfassenden Betriebsbedingungen, durch kontinuierliche Veränderung des Durchlaßöffnungsquerschnittes eines zwischen den Zwischenspeicher und die Brennkraftmaschine geschalteten, elektrisch gesteuerten Tankentlüftungsventils, gesteuert zur Brennkraftmaschine abgegeben werden,
dadurch gekennzeichnet, daß
- Mittel (23, 31, S3, 35) vorhanden sind um zur Kompensation des Einflusses des Tankentlüftungsgemisches auf die Zusammensetzung des Gesamtgemisches einen Adaptionsfaktor (ATE) als Funktion des gemittelten Lambda-Regelfaktors zu bilden,
- daß ferner Mittel (38) zur additiven oder multiplikativen Beeinflussung einer Grundeinspritzmenge durch den Adaptionsfaktor (ATE) sowie
- Mittel (36) zum Vergleich des Adaptionsfaktors (ATE) mit einem oder mehreren Werten
- und Mittel, die je nach Ergebnis des Vergleichs eine Verkleinerung oder Vergrößerung des Durchlaßöffnungsquerschnittes des TE-Ventils vornehmen, vorhanden sind.

## Claims

1. Method for venting fuel tanks in internal combustion engines or the like, the mixture composition of which is determined by a lambda closed-loop control with precontrol adaptation, and in which the fuel vapours forming in the fuel tank are collected in an activated-carbon filter canister and released in controlled fashion to the internal combustion engine as tank venting mixture as a function of selected operating conditions comprising at least the output signal of a lambda probe by continuous variation of the cross-section of a passage opening of an electrically controlled tank venting valve switched between the intermediate store and the internal combustion engine, characterised in that
- to compensate the influence of the tank venting mixture on the composition of the overall mixture, an adaptation factor (ATE) is formed as a function of the averaged lambda control factor,
- the adaptation factor (ATE) influences the basic injection quantity additively or multiplicatively,
- the adaptation factor (ATE) is compared (36) to one or more values
- and, depending on the result of the comparison, a reduction or enlargement of the cross-section of the passage opening of the tank venting valve is performed.

2. Method according to Claim 1, characterised in that the adaptive tank venting by influencing the calculated value of the fuel quantity is furthermore dependent on the load (t_{L}) and/or the speed (n) of the internal combustion engine in the sense of a limitation to a predetermined load/speed range.

3. Method according to Claim 1 or 2, characterised in that the adaptation is effected multiplicatively or additively per unit time to the air quantity (Q_{L}) or additively to the injection quantity/stroke or to load signal (t_{L}).

4. Method according to Claim 1, 2 or 3, characterised in that, at certain values of air flow rate and speed, the averaged output signal as λ control factor F̅_{R} of the λ controller (22) is switched between a basic adaptation block (32) for the adaptive corrective influencing of the calculated fuel quantity and a tank-venting adaptation block (35) for the issuing of an adaptation value (ATE) of the tank venting, with the result that the basic adaptation remains unaffected by the tank venting.

5. Method according to Claim 4, characterised in that a sequence control circuit (34) is provided for adaptive precontrol in the case of tank venting, said circuit also driving the tank-venting adaptation block (35), starting from which the precontrol adaptation value (ATE) intervenes in the calculation process for the fuel quantity to be fed to the internal combustion engine, with the result that a constant fuel or air quantity per unit time is compensated irrespective of load and speed.

6. Method according to Claim 5, characterised in that a limiting-value detection block (36) which responds at predetermined maximum and minimum values (ATEₘₐₓ, ATEₘᵢₙ) of the adaptive precontrol correction value in the case of tank venting (ATE) and drives the sequence control circuit (34) in the sense of a correspondingly directed alteration of the duty factor (TVTE) is provided.

7. Method according to one of Claims 4, 5 or 6, characterised in that in the case of active λ closed-loop control, the duty factor (TVTE) of the drive pulse sequence for the tank venting valve (13) is increased in the form of a ramp with a predetermined first alteration limit, starting from a minimum value (TVTEₘᵢₙ₁), until a negative maximum threshold value ATEₘᵢₙ of the adaptation value (ATE) is reached, with a resulting in reduction of the duty factor of the drive pulse sequence until the undershooting of the threshold value and a subsequent gradual increase, to form a sustained oscillation around the negative minimum threshold value (ATEₘᵢₙ) - limit control.

8. Method according to Claim 7, characterised in that as the rise in the adaptation value (ATE) from the negative stop in the positive direction proceeds, the duty factor (TVTE) of the drive pulse sequence is held constant at a predetermined value, preferably a value stemming from the precontrol characteristic map, and, when a positive maximum stop value (ATEₘₐₓ) is reached, an alteration of the duty factor, preferably with a second, steeper alteration limitation, is initiated, with simultaneous enabling of the basic adaptation in the λ control loop of the fuel-quantity calculation, in particular injection-signal calculation.

9. Method according to Claim 8, characterised in that, following the enabling of the basic adaptation corresponding to an adaptation without tank venting, a recheck of the tank venting mixture is effected for a fixed, predetermined, programmable time by increasing the duty factor in a controlled fashion.

10. Method according to one of Claims 5-9, characterised in that the tank-venting precontrol adaptation is limited to a predetermined load/speed range effective below a particular air flow rate limit and below a particular speed limit, and above this range, upon interruption of the tank-venting precontrol adaptation and enabling of the basic adaptation for the fuel-quantity calculation, the determination of the duty factor for the release of the tank venting mixture is effected via the stored characteristic map as a function of the speed and load.

11. Method according to Claim 10, characterised in that, upon transition from the range of the tank-venting precontrol adaptation into the controlled characteristic map range of the tank-venting mixture delivery, a temporary storage of the last adaptation value (ATE) is effected, with which value the adapted tank venting precontrol starts after the return to the adaptation range.

12. Method according to one of Claims 7-11, characterised in that the tank-venting mixture quantity is formed proportionally to the air quantity and the adaptation acts multiplicatively.

13. Method according to one of Claims 7-11, characterised in that the tank-venting mixture quantity is formed additively per stroke irrespective of the speed and the adaptation acts additively on the calculated precontrol injection signal (t_{L}).

14. Method according to Claim 13, characterised in that the range of adaptation is limited at the top by a t_{L} threshold (Fig. 4).

15. Device for venting fuel tanks in internal combustion engines or the like and for carrying out the method according to one of Claims 1-14, the mixture composition being determined by a lambda closed-loop control with precontrol adaptation, and in which the fuel vapours forming in the fuel tank are collected in an activated-carbon filter canister and released in controlled fashion to the internal combustion engine as tank venting mixture as a function of selected operating conditions comprising at least the output signal of a lambda probe by continuous variation of the cross-section of a passage opening of an electrically controlled tank venting valve switched between the intermediate store and the internal combustion engine, characterised in that
- there are means (23, 31, S3, 35) for the formation of an adaptation factor (ATE) as a function of the averaged lambda control factor in order to compensate the influence of the tank venting mixture on the composition of the overall mixture,
- in that, furthermore, there are means (38) for the additive or multiplicative influencing of a basic injection quantity by the adaptation factor (ATE) and
- means (36) for comparing the adaptation factor (ATE) to one or more values
- and means which, depending on the result of the comparison, perform a reduction or enlargement of the cross-section of the passage opening of the tank venting valve.

## Revendications

1. Procédé de dégazage du réservoir d'un moteur à combustion interne ou analogue, dont la composition du mélange est déterminée avec adaptation de commande préalable par une régulation du coefficient Lambda, et selon lequel les vapeurs de carburant créées dans le réservoir sont collectées dans un réservoir à filtre contenant du charbon actif et sont fournies comme mélanges de dégazage de réservoir (mélange TE) selon des conditions de fonctionnement choisies comprenant au moins le signal de sortie d'une sonde Lambda, par variation continue de la section de passage d'une soupape de dégazage commandée électriquement, branchée entre le réservoir intermédiaire et le moteur à combustion interne, pour être fournies au moteur à combustion interne, procédé caractérisé en ce que :
- pour compenser l'influence du mélange de dégazage de réservoir sur la composition de l'ensemble du mélange, on forme un coefficient d'adaptation (ATE) comme fonction du coefficient moyen de régulation Lambda,
- on influence de manière adaptative ou multiplicative la quantité de base injectée par le coefficient d'adaptation (ATE),
- on compare le coefficient d'adaptation (ATE) à une ou plusieurs valeurs (36),
- suivant le résultat de la comparaison, en diminue ou on augmente la section de passage de la soupape de dégazage de réservoir (TE),

2. Procédé selon la revendication 1, caractérisé en ce que le dégazage de réservoir, adaptatif dépend en outre de la charge (t_{L}) et/ou de la vitesse de rotation (n) du moteur à combustion interne pour influencer la valeur calculée de la quantité de carburant, dans le sens d'une limitation à une plage charge/vitesse de rotation, prédéterminée.

3. Procédé selon la revendication 1 ou 2, caractérisé en ce que l'adaptation multiplicative ou adaptative se fait en fonction du temps pour la quantité d'air (Q_{L}) ou de manière adaptative pour la quantité injectée/course ou le signal de charge (t_{L}).

4. Procédé selon la revendication 1, 2 ou 3, caractérisé en ce que pour certaines valeurs de débit d'air et de vitesse de rotation, le signal de sortie moyen commute comme coefficient de régulation 1 F_{R} du régulateur 1 (22) entre un bloc d'adaptation de base 32 pour influencer par correction d'adaptative la quantité de carburant calculée et un bloc d'adaptation de dégazage de réservoir (35) pour émettre une valeur d'adaptation (ATE) du dégazage de réservoir, pour que l'adaptation de base ne soit pas influencée par le dégazage du réservoir.

5. Procédé selon la revendication 4, caractérisé en ce qu'il est prévu un circuit de commande de procédé (34) pour la commande préalable adaptative lors du dégazage du réservoir, qui commande également le blocage d'adaptation de dégazage de réservoir (35) et partant de celui-ci, la valeur d'adaptation de commande préalable (ATE: agit sur le déroulement du calcul de la quantité de carburant à fournir au moteur pour qu'indépendamment de la charge et de la vitesse de rotation, on compense une quantité de carburant ou d'air constante par unité de temps.

6. Procédé selon la revendication 5, caractérisé en ce qu'il est prévu un bloc de détection de valeur limite (36) qui commande le circuit de procédé (34) dans le sens d'une variation dirigée du rapport de travail (TVTE) pour des valeurs maximales et minimales prédéterminées (ATEₘₐₓ, ATEₘᵢₙ) de la valeur de correction de commande préalable adaptative pour le dégazage du réservoir (ATE).

7. Procédé selon l'une des revendications 4, 5, 6, caractérisé en ce que pour une régulation 1 active, le rapport de travail (TVTE) de la suite des impulsions de commande de la soupape de dégazage (11) est en forme de rampe en partant d'une valeur minimale (TVTEₘᵢₙ₁) avec une première limite de variation, jusqu'à atteindre un seuil maximum négatif (ATEₘᵢₙ) pour la valeur d'adaptation (ATE) et une réduction correspondante du rapport de travail de la suite des impulsions de commande jusqu'à passage en-dessous du seuil, puis augmentation progressive consécutive pour arriver à une oscillation permanente autour du seuil minimum négatif (ATEₘᵢₙ) de la régulation de valeur de seuil.

8. Procédé selon la revendication 7, caractérisé en ce que pour la montée continue de la valeur d'adaptation (ATE) à partir de la butée négative, dans la direction positive, le rapport de travail (TVTE) de la suite des impulsions de commande est maintenu à une valeur constante prédéterminée provenant de préférence du champ des caractéristiques, et lorsqu'on atteint une valeur de butée maximale positive (ATEₘₐₓ), il y a une variation du rapport de travail de préférence avec une seconde limitation de variation plus raide, et libération simultanée de l'adaptation de base dans le circuit de régulation 1 du calcul de débit de carburant notamment du calcul du signal d'injection.

9. Procédé selon la revendication 8, caractérisé en ce qu'après libération de l'adaptation de base assurant une adaptation sans dégazage de réservoir pour une durée fixe programmée, on effectue un nouveau contrôle du mélange de dégazage de réservoir par régulation ascendante du rapport de travail.

10. Procédé selon l'une des revendications 5 à 9, caractérisé en ce que l'adaptation de commande préalable avec dégazage de réservoir est limitée à une plage charge/vitesse de rotation située en-dessous d'une limite de débit d'air donnée et en-dessous d'une limite de vitesse de rotation déterminée et en ce qu'au-dessus de cette plage, lorsqu'on interrompt l'adaptation de commande préalable avec dégazage de réservoir et on libère l'adaptation de base pour le calcul du débit de carburant, le rapport de travail se détermine par libération du mélange de dégazage de réservoir par le champ de caractéristiques mis en mémoire en fonction de la vitesse de rotation et de la charge.

11. Procédé selon la revendication 10, caractérisé en ce qu'au passage de la zone d'adaptation à commande préalable avec dégazage de réservoir dans la plage des champs de caractéristiques commandés pour l'addition du mélange de dégazage, on effectue une mise en mémoire intermédiaire de la dernière valeur d'adaptation (ATE) par laquelle s'est faite la commande préalable avec dégazage adaptatif après retour dans la plage d'adaptation.

12. Procédé selon l'une des revendications 7 à 11, caractérisé en ce qu'on forme un débit d'air proportionnel à la quantité du mélange de dégazage de réservoir et on fait une adaptation par multiplication.

13. Procédé selon l'une des revendications 7 à 11, caractérisé en ce qu'on forme de manière adaptative pour chaque course, la quantité du mélange de dégazage de réservoir indépendamment de la vitesse de rotation et on fait agit cette valeur par adaptation adaptative sur le signal d'injection de commande préalable, calculé.

14. Procédé selon la revendication 13, caractérisé en ce que la plage d'adaptation est limitée dans sa partie supérieure par un seuil (t_{L}) (figure 4).

15. Dispositif de dégazage du réservoir de carburant d'un moteur à combustion interne ou analogue et pour la mise en oeuvre du procédé selon l'une des revendications 1 à 14, la composition du mélange étant déterminée avec adaptation préalable par une régulation Lambda et les vapeurs de carburant formées dans le réservoir étant collectées dans un réservoir à filtre à charbon actif pour être fournies comme mélanges de dégazage de réservoir (mélange TE) au moteur à combustion interne dans des conditions de fonctionnement choisies tenant au moins compte du signal de sortie d'une sonde Lambda, par variation continue de la section de passage d'une soupape de dégazage de réservoir commandée électriquement, branchée entre le réservoir intermédiaire et le moteur à combustion interne, dispositif caractérisé par :
- par des moyens (23, 31, 53, 35) pour compenser l'influence du mélange de dégazage sur la composition d'ensemble du mélange avec un coefficient d'adaptation (ATE) en fonction du facteur de régulation Lambda moyen,
- des moyens (38) pour influencer de manière adaptative ou multiplicative une quantité d'injection de base par le coefficient d'adaptation (ATE),
- des moyens (36) pour comparer le coefficient d'adaptation (ATE) à une ou plusieurs valeurs,
- et des moyens qui suivant le résultant de la comparaison diminuent ou augmentent la section de passage de la soupape de dégazage (TE).
